# FASCICULE DE BREVET EUROPEEN

(11) **EP 0 495 691 B1**
(45) Date de publication et mention de la délivrance du brevet: **02.11.1995**
(21) Numéro de dépôt: 92400034.2
(22) Date de dépôt: 08.01.1992
(51) Int. Cl.: B24B 21/00, B24B 21/02, B24B 27/00

(54) **Machine d'usinage par abrasif de pièces cylindriques**
Rundschleifmaschine
Cylindrical grinding machine

(30) Priorité: 11.01.1991 FR 9100296
(43) Date de publication de la demande: 22.07.1992
(73) Titulaire: MECALOIR TECHNOLOGIES, F-28200 Chateaudun (FR)
(72) Inventeur: Pineau, Eric, CH-5702 Niederlanz (CH)
(74) Mandataire: Casalonga, Axel

(56) Documents cités:
- EP-A- 347 847
- DE-A- 2 331 068
- FR-A- 2 003 866
- GB-A- 656 686
- US-A- 2 756 547
- US-A- 3 041 792
- US-A- 4 796 387

## Description

La présente invention se rapporte à une machine d'usinage par abrasif de pièces cylindriques, comprenant des moyens de support et d'entraînement des pièces en rotation autour de leurs axes et en translation axiale, et des moyens d'usinage comprenant plusieurs postes d'usinage par abrasif avec des grains de finesse croissante se succédant dans le sens de translation axiale des pièces et agissant successivement sur les pièces pendant la translation axiale de ces dernières.

Une machine connue de ce type (voir par exemple EP-A-0 347 847) utilisée pour l'usinage de superfinition de pièces cylindriques telles que des tiges d'amortisseurs, des galets cylindriques, etc. comprend comme dispositif de support et d'entraînement des pièces en rotation et en translation axiale deux rouleaux coopérant avec les pièces à usiner à la manière des meules de rectification sans centres "centerless" en enfilade. Les moyens d'usinage sont constitués par une succession de pierres abrasives dont les pressions d'application sur la pièce à usiner sont réglables en continu et différentes suivant la qualité des pierres utilisées. Chacune de ces pierres est supportée par un vérin pneumatique ou hydraulique, et les vérins (généralement au nombre de six, huit ou dix) situés les uns à la suite des autres dans la direction de la translation axiale que les pièces effectuent sous l'effet des rouleaux de support et d'entraînement sont montés sur une platine commune animée d'un mouvement oscillatoire en translation axiale par des moyens de commande d'oscillation et portent des pierres à grains de plus en plus fins, ce qui permet d'amener une pièce en une passe à l'état de superfinition recherché.

Cette technique d'usinage a fait ses preuves, mais demande une adaptation de la qualité des pierres à la pièce à usiner, tant du point de la dureté que de la matière de la pièce à usiner. Il est donc nécessaire, pour chaque type de pièces à usiner, de choisir un ensemble de pierres d'usinage de grains de finesses différentes, pierres qui soient adaptées à l'opération à réaliser. En outre, le mode de fabrication de ces pierres abrasives ne permet pas toujours d'obtenir une parfaite homogénéité, en particulier pour les pierres dites souffrées, un défaut d'homogénéité pouvant provoquer un "ferrage" c'est-à-dire un colmatage des pierres, provoquant un usinage défectueux. De plus, le nombre de pierres successives nécessaires pour amener une pièce d'un état de départ déterminé à un état de superfinition déterminé est relativement élevé.

La présente invention a pour but de réaliser une machine d'usinage par abrasif qui, tout en étant de structure simple et d'un fonctionnement fiable, élimine les risques et impondérables des machines connues d'usinage par pierres abrasives, assurant ainsi un usinage plus régulier à un coût réduit.

Telle que revendiquée, la machine d'usinage par abrasif de pièces cylindriques, comprend deux rouleaux coopérant avec les pièces à usiner par effet sans centres pour supporter les pièces et les entraîner en rotation autour de leurs axes et en translation axiale. Plusieurs postes d'usinage se succédent dans le sens de translation axiale des pièces, avec des moyens d'usinage par abrasif ayant des grains de finesse croissante d'un poste à l'autre dans le sens de translation axiale des pièces, et des moyens d'appui comprenant à chaque poste un vérin pour appliquer l'abrasif avec une pression prédéterminée sur les pièces à usiner. Les vérins de tous les postes sont montés sur une platine commune animée d'un mouvement oscillatoire en translation axiale par des moyens de commande d'oscillation. Selon l'invention, les moyens d'usinage par abrasif sont constitués par des bandes de toile abrasive dont chacune est, pendant l'usinage, déroulée en continu d'une bobine fixe de déroulement de bande de toile abrasive neuve et réenroulée sur une bobine fixe de réenroulement de bande de toile abrasive usée, après passage sur un rouleau d'appui porté par le vérin. Les bobines de réenroulement des bandes de toile abrasive usées sont montées sur des mandrins qui comportent un système d'entraînement commun, fixe et dont les axes sont parallèles et décalés dans un plan vertical.

Le remplacement des pierres abrasives des machines d'usinage connues par des bandes de toile abrasive à mouvement d'avance continu permet, pour une qualité d'usinage égale, voire meilleure, de réduire considérablement le nombre de postes d'usinage nécessaires pour amener des pièces d'un même état de départ à un état de superfinition égal, voire meilleur. De plus, la machine conforme à l'invention procure cet état final avec une fiabilité nettement accrue, du fait que les bandes de toile abrasive à avance continue utilisées sur la machine conforme à l'invention éliminent les inconvénients liés aux pierres abrasives utilisées sur les machines connues.

Seuls les vérins et les rouleaux d'appui portés par ces vérins sont animés d'un mouvement oscillatoire nécessaire, comme cela est bien connu, pour donner aux pièces l'état de surface requis, tandis que les bobines de toile neuve et les bobines de toile usée ainsi que les moyens d'avancement des bandes de toile abrasive sont fixes. Malgré cela les bandes de toile abrasive peuvent suivre sans difficulté, dans leur partie située entre les bobines de toile neuve et les bobines de toile usée, les mouvements oscillatoires d'amplitude réduite des rouleaux d'appui.

Le système d'entraînement des bobines de réenroulement peut comprendre de préférence un motoréducteur entraînant un arbre à partir duquel les mandrins de toutes les bobines de réenroulement de bande de toile abrasive usée sont entraînés par l'intermédiaire de transmissions à courroie.

Pour simplifier le remplacement des bobines de toile neuve et des bobines de toile usée, il est avantageux que chaque poste d'usinage par abrasif comprenne deux mandrins à membrane élastique gonflable en vue du bridage et débridage pneumatique de la bobine de toile abrasive neuve et de la bobine de toile abrasive usée sur les deux mandrins.

En se référant aux dessins schématiques annexés, on va décrire ci-après plus en détail un mode de réalisation illustratif et non limitatif d'une machine conforme à l'invention; sur les dessins :
la figure 1 est une vue de côté et la figure 2 une vue de face d'une machine d'usinage conforme à l'invention à trois postes d'usinage;
la figure 3 est une vue de face de la platine mobile portant les vérins de commande des rouleaux d'appui ainsi que la commande d'oscillation de cette platine;
la figure 4 est une coupe suivant IV-IV de la figure 3;
la figure 5 est une vue schématique de la cinématique du système d'avancement continu des bandes de toile abrasive;
la figure 6 représente les mandrins à membrane gonflable pour le bridage de la bobine de toile neuve et de la bobine de toile usée d'un poste d'usinage.

Tel qu'illustrée par les figures 1 et 2, une machine conforme à l'invention pour l'usinage par abrasif de pièces cylindriques, par exemple la superfinition de tiges d'amortisseurs ou de galets cylindriques comprend, sur un bâti 1 fixe, un ensemble 2 de support et d'entraînement en rotation et en translation axiale des pièces à usiner non représentées. L'ensemble 2 comprend, de façon connue en soi, deux rouleaux cylindriques 3 disposés côte à côte et entraînés en rotation de telle manière que les pièces à usiner amenées les unes derrière les autres sur les deux rouleaux, à une extrémité de ces derniers, soient à la fois entraînées en rotation autour de leur axe et entraînées en translation axiale par les deux rouleaux 3, par un effet sans centres dit "centerless" tel qu'il est bien connu par exemple pour les rectifieuses sans centres en enfilade.

L'écartement des deux rouleaux 3 est réglable en vue de l'adaptation de l'ensemble de support 2 à des pièces à usiner de diamètres différents.

Le bâti 1 porte par ailleurs une console 4 sur laquelle sont montées plusieurs unités d'usinage par abrasif 5 disposées les unes derrière les autres dans le sens de translation axiale des pièces à usiner sur l'ensemble de support 2 (flèche A sur la figure 2).

Une platine 6 solidaire de la console 4 porte, pour chaque unité d'usinage 5, une bobine 7 de réserve de toile abrasive neuve et une bobine de renvidage 8 de toile abrasive usée. Les bobines de renvidage 8 sont entraînées par un motoréducteur 9 installé sur la colonne 4 par l'intermédiaire de transmission à courroie 10.

La colonne 4 porte par ailleurs une platine 11 sur laquelle est montée mobile en translation horizontale, par des glissières 12, une platine 13 portant plusieurs vérins 14. Chaque vérin 14 porte, à l'extrémité inférieure de sa tige de piston, un rouleau d'appui 15 monté en rotation dans une chape 16 (voir figures 3 et 4).

Tel que cela apparaît notamment sur les figures 1 et 2, une bande de toile abrasive 17 va de chaque bobine de réserve 7 à la bobine de renvidage 8 correspondante en passant sur un rouleau d'appui 15.

La platine 13 est couplée par une bielle 18 avec un excentrique 19 entrainé par un moteur 20.

Sur le schéma de la figure 5, on reconnaît que toutes les transmissions à courroie 10 qui entraînent les bobines 8 de renvidage de toile abrasive en vue de l'avancement continu des toiles 17 retirées des bobines de réserve 7 sont commandées par le motoréducteur 9 par l'intermédiaire d'un arbre 21 commun.

Selon la figure, chaque bobine de renvidage 8 entrainée par une transmission à courroie 10 et chaque bobine de réserve 7 est montée sur un mandrin 22 portant une membrane 23 élastique gonflable à l'aide d'air comprimé arrivant par un joint tournant 24 au mandrin 22 monté en rotation par des roulements 25.

Lorsqu'un pièce amenée par exemple par un transporteur arrive sur les rouleaux 3 à l'extrémité de gauche sur la figure 2, le vérin 14 de la première unité d'usinage 5 est commandé de manière que la toile abrasive de cette première unité soit appliquée par le rouleau de pression 15 de ce vérin 14 contre la pièce à usiner. Par l'effet dit sans centre, la pièce à usiner est entrainée en rotation autour de son axe et en translation axiale, ce qui la fait passer successivement au contact des toiles abrasives des autres unités d'usinage 5. Etant donné que les bandes de toile abrasive, de finesse croissante, des unités d'usinage 5 successives sont entraînées en continu pendant l'usinage, les pièces successives sont toutes soumises à des conditions d'usinage identiques, d'où l'obtention de pièces de qualité uniforme.

Bien entendu, le mode de réalisation décrit ci-dessus et illustré par les dessins annexés n'a été donné qu'à titre d'exemple indicatif et non limitatif et de nombreuses modifications et variantes sont possibles dans le cadre de l'invention. Ainsi, le nombre des unités d'usinage successives sur une même machine peut être différent de trois, ce nombre pouvant être augmenté en fonction de la qualité exigée des pièces usinées.

Par ailleurs, pour le changement des bobines de réserve et des bobines de renvidage, il est possible d'utiliser d'autres moyens que des mandrins à membrane gonflable.

## Revendications

1. Machine d'usinage par abrasif de pièces cylindriques, comprenand deux rouleaux (3) coopérant avec les pièces à usiner par effet sans centres pour supporter les pièces et les entraîner en rotation autour de leurs axes et en translation axiale, plusieurs postes d'usinage (5) se succédant dans le sens de translation axiale des pièces, avec des moyens d'usinage par abrasif ayant des grains de finesse croissante d'un poste à l'autre dans le sens de translation axiale des pièces, et des moyens d'appui comprenant à chaque poste un vérin (14) pour appliquer l'abrasif avec une pression prédéterminée sur les pièces à usiner, les vérins de tous les postes étant montés sur une platine commune (13) animée d'un mouvement oscillatoire en translation axiale par des moyens de commande d'oscillation (18, 19, 20), caractérisée par le fait que les moyens d'usinage par abrasif sont constitués par des bandes de toile abrasive (17) dont chacune est, pendant l'usinage, déroulée en continu d'une bobine (7) fixe de déroulement de bande de toile abrasive neuve et réenroulée sur une bobine (8) fixe de réenroulement de bande de toile abrasive usée, après passage sur un rouleau d'appui (15) porté par le vérin (14), et que les bobines (18) de réenroulement des bandes de toile abrasive usées sont montées sur des mandrins (22) qui comportent un système d'entraînement (9, 10, 21) commun, fixe et dont les axes sont parallèles et décalés dans un plan vertical.

2. Machine suivant la revendication 1, caractérisée par le fait que le système d'entraînement des mandrins (22) des bobines (8) de réenroulement des bandes de toile abrasive usées comprend un arbre (21) commandé par moteur (9) et entraînant les mandrins (22) des bobines (8) par l'intermédiaire de transmissions à courroie (10).

3. Machine suivant l'une quelconque des revendications précédentes, caractérisée par le fait que chaque bobine (7, 8) de déroulement et de réenroulement de bande de toile abrasive est maintenue sur un mandrin (22) à membrane élastique gonflable (23) en vue du bridage et débridage pneumatiques des bobines (7, 8).

## Claims

1. Machine for machining cylindrical workpieces by abrasive, comprising two rollers (3) interacting with the workpieces to be machined by centreless effect so as to support the workpieces and to drive them in rotation about their axes and in axial translation, several machining stations (5) following one another in the direction of axial translation of the workpieces, with means for machining by abrasive having grains of fineness increasing from one station to another in the direction of axial translation of the workpieces, and bearing means comprising at each station a jack (14) so as to apply the abrasive with a preset pressure on the workpieces to be machined, the jacks of all the stations being mounted on a common support plate (13) driven with an oscillatory movement in axial translation by oscillation control means (18, 19, 20), characterised in that the means for machining by abrasive are constituted by abrasive fabric tapes (17) each of which is, during the machining, unwound continuously from a fixed reel (7) for unwinding new abrasive fabric tape and rewound onto a fixed reel (8) for the winding-on of worn abrasive fabric tape, after passage over a bearing roller (15) borne by the jack (14), and in that the reels (18) for rewinding the worn abrasive fabric tapes are mounted on spindles (22) which comprise a fixed, common driving system (9, 10,21) and the axes of which are parallel and offset in a vertical plane.

2. Machine according to Claim 1, characterised in that the system for driving the spindles (22) of the reels (8) for rewinding the worn abrasive fabric tapes comprise a shaft (21) controlled by a motor (9) and driving the spindles (22) of the reels (8) through the intermediary of belt transmissions (10).

3. Machine according to any of the preceding claims, characterised in that each reel (7,8) for unwinding and for rewinding abrasive fabric tape is maintained on a spindle (22) having a resilient diaphragm (23) inflatable with a view to the pneumatic clamping and unclamping of the reels (7,8).

## Patentansprüche

1. Rundschleifmaschine mit zwei Walzen (3), die mit den zu bearbeitenden Werkstücken durch Centerless-Effekt spitzenlos zusammenwirken, um die Werkstücke aufzulagern und sie sowohl um ihre jeweilige Achse in Umdrehung zu versetzen als auch sie axial translatorisch zu bewegen, mit mehreren Bearbeitungsstationen (5), die in Richtung der axialen Translationsbewegung der Werkstücke aufeinanderfolgen, mit Schleifwerkzeugen, bei denen die Feinheit der Körnungsgröße von einer Bearbeitungsstation zur nächstfolgenden in Richtung der axialen Translationsbewegung der Werkstücke zunimmt sowie mit Andruckmitteln, die an jeder Bearbeitungsstation einen Arbeitszylinder (14) aufweisen, um das jeweilige Schleifwerkzeug mit einem jeweils vorbestimmten Anpreßdruck gegen die zu bearbeitenden Werkstücke anzudrücken, wobei die Arbeitszylinder aller Bearbeitungsstationen auf einer gemeinsamen Platine (13) befestigt sind, welcher durch hin- und hergehende Stellmittel (18, 19, 20) eine hin- und hergehende axiale Translationsbewegung erteilt wird, dadurch gekennzeichnet, daß die Schleifwerkzeuge durch Schleifleinenbänder (17) gebildet sind, von denen jedes während der Bearbeitung endlos von einer ortsfesten Abwickelrolle (7) mit neuem Schleifleinenband abziehbar und auf eine ortsfeste Aufwickelrolle (8) mit abgenutztem Schleifleinenband aufwickelbar ist, nachdem es über eine Andruckrolle (15) gelaufen ist, die auf dem Arbeitszylinder (14) gehaltert ist, und daß die Aufwickelrollen (8) für das abgenutzte Schleifleinenband auf Spanndornen (22) gelagert sind, die ein gemeinsames, ortsfestes Antriebssystem (9, 10, 21) aufweisen und deren Achsen parallel und in einer Vertikalebene gegeneinander versetzt angeordnet sind.

2. Maschine nach Anspruch 1, dadurch gekennzeichnet, daß das Antriebssystem der Spanndorne (22) der Aufwickelrollen (8) für abgenutztes Schleifleinenband eine Welle (21) aufweist, die durch einen Motor (9) angetrieben ist und die Spanndorne (22) der Rollen (8) mittels Riemengetrieben (10) antreibt.

3. Maschine nach einem der vorstehenden Ansprüche, dadurch gekennzeichnet, daß jede Auf- und jede Abwickelrolle (7, 8) für das Schleifleinenband auf einem Spanndorn (22) mit elastischer, aufweitbarer Membran (23) zum pneumatischen Spannen und Lösen der Rollen (7, 8) gehalten ist.
